# EUROPÄISCHE PATENTANMELDUNG

(11) **EP 4 782 621 A1**
(43) Veröffentlichungstag der Anmeldung: **29.07.2026**
(21) Anmeldenummer: 26154321.9
(22) Anmeldetag: 27.01.2026
(51) Int. Cl.: E04D 3/35, E04D 13/16

(54) **SYSTEM ZUR ABDICHTUNG UND/ODER DÄMMUNG**

(30) Priorität: 27.01.2025 DE 102025102817
(71) Anmelder: EWALD DÖRKEN AG, 58313 Herdecke (DE)
(72) Erfinder: Pleuser, Timo, 42929 Wermelskirchen (DE); Zankl, Florian, 84183 Wurmsham (DE)
(74) Vertreter: Von Rohr Patentanwälte Partnerschaft mbB

(57) **Zusammenfassung**

Die Erfindung betrifft das technische Gebiet des Baubereichs, insbesondere des Baus bzw. der Konstruktion von Dächern. Insbesondere betrifft die vorliegende Erfindung ein System zur Abdichtung und/oder Dämmung, insbesondere für eine Dachdämmung sowie deren Verwendung und einen Dachaufbau umfassen das System nach der Erfindung.

## Beschreibung

Die vorliegende Erfindung betrifft das technische Gebiet des Baubereichs, insbesondere des Baus bzw. der Konstruktion von Dächern, bevorzugt von Steildächern.

Insbesondere betrifft die vorliegende Erfindung ein System zur Abdichtung und/oder Dämmung, insbesondere eine Dachdämmung.

Darüber hinaus betrifft die vorliegenden Erfindung die Verwendung eines Zwischenelements für ein System zur Abdichtung und/oder Dämmung, insbesondere Dachdämmung, sowie einen Dachaufbau umfassend ein System zur Abdichtung und/oder Dämmung, Dachdämmung.

Dämmungen dienen generell der Reduktion des Durchgangs von Wärmeenergie durch eine Hülle. Die Dämmung von Dächern verfolgt entsprechend das Ziel, den Verlust von Wärmeenergie durch das Dach eines Gebäudes zu senken bzw. - mit anderen Worten - den Wärmedurchgangskoeffizienten eines Daches zu senken.

Für die Dämmung von Dächern stehen unterschiedliche Methoden zur Verfügung. Hierbei wird im Wesentlichen danach unterschieden, wo das Dämmmaterial im Zuge der Dämmung angebracht wird.

Untersparrendämmungen sehen vor, dass das Dämmmaterial unterhalb der Dachsparren angebracht wird. Bei der Zwischensparrendämmung wird das Dämmmaterial zwischen den Dachsparren angeordnet. Die Aufsparrendämmung beinhaltet das Anbringen des Dämmmaterials auf bzw. oberhalb der Dachsparren. Unter- bzw. Aufsparrendämmung werden häufig mit einer Zwischensparrendämmung kombiniert, um besonders effiziente Dachdämmungen zu erhalten.

Aufsparren- bzw. Aufdachdämmungen gestatten eine platzsparende und besonders energieeffiziente Wärmedämmung. Für Neubauprojekte sind Aufsparren- bzw. Aufdachdämmungen daher üblicherweise vorgesehen bzw. miteingeplant. Ebenfalls möglich ist die nachträgliche Installation einer Aufdachdämmung im Altbau. Sie bietet sich insbesondere an, wenn Dachgeschosse bereits zu Wohnraum ausgebaut sind, da Wohnraumverluste vermieden werden können. Auch besteht die dekorativ ansprechende Möglichkeit, die Dachsparren im Wohnraum sichtbar zu belassen.

Die Aufsparren- bzw. Aufdachdämmung wird auf bzw. oberhalb der Dachsparren und unterhalb der Dachziegel angebracht. Die Installation der Dämmung geht daher von der Sparrenlage eines Daches aus.

Wenn eine reine Aufsparren- bzw. Aufdachdämmung verwendet wird, kann zunächst der Einbau einer Holzschalung auf den Sparren über die gesamte Sparrenfläche als Tragfläche für das Dämmmaterial erfolgen. Auf die Holzschalung wird eine Dampfbremse aufgebracht, die das Eindringen von Feuchtigkeit aus dem Gebäudeinneren in das Dämmmaterial verhindern und so der Bildung bspw. von Schimmel vorbeugen soll. Auf die Dampfbremse wird das Dämmmaterial angeordnet.

Kosten- und zeitbedingt entfällt die Erstellung einer Schalung jedoch in der Regel, sodass die Dampfbremse unmittelbar auf die Sparren aufgebracht und das Dämmmaterial anschließend auf der Dampfbremse angeordnet wird. Dies führt speziell bei nicht begehbaren bzw. nicht durchsturzsicheren Dämmmaterialien, wie beispielsweise Holzweichfaserplatten, bei der weiteren Erstellung des Dachs zu Problemen, da für die ausführenden Dachdecker nur schwer zu erkennen ist, welche Bereiche der Dämmung unmittelbar oberhalb eins Sparrens liegen und gefahrlos betreten werden können und in welchen Bereichen die Gefahr einer Beschädigung des Dämmmaterials oder sogar eines gesundheitsgefährdenden Durchsturzes droht.

Um das Dämmmaterial vor äußeren Wettereinflüssen zu schützen, wird auf das Dämmmaterial eine Unterspannbahn bzw. -folie angeordnet. Diese Bahn bzw. Folie wird herkömmlich über die darauf angeordnete Konterlattung fixiert. Die Konterlattung und Dachlattung gestatten außerdem den Abfluss von evtl. eindringendem Regenwasser aus dem Unterdach sowie eine Hinterlüftung der Dachdeckung. Die Dachdeckung, üblicherweise in Form von Dachziegeln, wird schließlich auf die Dachlatten angeordnet.

Dem Verlegen des Dämmmaterials sowie der darauf befindlichen Unterspannbahn bzw. -folie kommt eine besondere Bedeutung bei der Installation des Daches zu. Eine lückenlose und lagesichere Anordnungen des Dämmmaterials, das üblicherweise in Form von Dämmplatten vorliegt, ist entscheidend, um eine effiziente und voll funktionsfähige Wärmedämmung zu realisieren. Die sichere und durchgehende Abdeckung des Dämmmaterials mit der Unterspannbahn bzw. -folie ist Voraussetzung für einen wirkungsvollen Schutz des Dämmmaterials vor äußeren Witterungseinflüssen.

Herkömmlich erfolgt der Einbau von Dämmung und Unterspannbahn schrittweise von der Traufe zum First. Insbesondere die Fixierung der Unterspannbahn mittels der Konterlattung am Unterdach ist dabei aufwändig und arbeitsintensiv. Die Bahn bzw. Folie ist zunächst zu positionieren, bevor dann die Konterlattung auf der Folie bzw. Bahn angebracht wird. Hierfür sind entsprechend mehrere Personen erforderlich, um bspw. die Bahn bzw. Folie in ihrer Position zu halten. Aufgrund der in der Regel großen abzudeckenden Flächen kann es hierbei zu Faltenbildungen in der Folie oder auch einem Verrutschen der Folie kommen, was die Schutzwirkung gegenüber dem Dämmmaterial reduzieren bzw. beeinträchtigen kann.

Darüber hinaus ist die Installation der Konterlattung ein entscheidender sowie auch anspruchsvoller Arbeitsvorgang. Die Konterlattung muss in die Dachsparren verschraubt werden und entsprechend genau auf diesen angeordnet werden. Die Lage der Dachsparren ist durch die aufgebrachte Dämmung jedoch nicht mehr unmittelbar zu erkennen, was den Arbeitsschritt aufwändig sowie auch potentiell gefährlich gestaltet.

Darüber hinaus ist das Dämmmaterial im Fall von Holzweichfaserplatten nicht begehbar bzw. sicher mit dem Gewicht einer Person belastbar, so dass die Möglichkeit besteht, dass Personen, die sich nicht auf einer Linie mit den Sparren auf dem Dach bewegen, durch das Dämmmaterial durchbrechen und abstürzen.

Weiter im Hinblick auf die Konterlattung ist zudem beachtlich, dass die Konterlattung sämtliche Schubkräfte aus der Dacheindeckung sowie auch Unterspannbahn und der Dämmung zunächst aufnimmt und dann sicher in den Sparren ableiten können muss. Es wirkt also beständig eine nennenswerte Kraft auf die Konterlattung und deren Verschraubung, welche durch immer höher werdende Anforderungen bspw. an die Dämmung in Zukunft noch größer werden können.

Vor diesem Hintergrund ergibt sich also ein Bedarf nach Maßnahmen, welche die Installation der Dachkonstruktion, insbesondere der Dämmung und Unterspannbahn, erleichtern und zuverlässiger gestalten. Darüber hinaus ergibt sich auch ein Bedarf nach Maßnahmen, die eine Erhöhung der Arbeitssicherheit gestatten sowie insgesamt eine funktionssichere und langlebige Ausführung eines Dachaufbaus ermöglichen.

Der vorliegenden Erfindung liegt daher die Aufgabe zugrunde, die zuvor genannten, mit dem Stand der Technik verbundenen Nachteile zu vermeiden, diese zumindest jedoch abzuschwächen.

Insbesondere ist eine Aufgabe der vorliegenden Erfindung darin zu sehen, ein Möglichkeit bereitzustellen, die eine effizientere sowie sichere Installation von Dämmmaterial und insbesondere auch Unterspannbahn bzw. -folie in einem Dachaufbau gestattet.

Darüber hinaus auch eine Aufgabe der vorliegenden Erfindung ist es, eine Möglichkeit bereitzustellen, die eine optimierte Ausführung eines Dachaufbaus zulässt, insbesondere in konstruktiver Hinsicht.

Gegenstand der vorliegenden Erfindung gemäß einem ersten Aspekt der vorliegenden Erfindung ist somit ein System nach Anspruch 1; weitere vorteilhafte Ausgestaltungen dieses Erfindungsaspektes sind Gegenstand der diesbezüglichen Unteransprüche.

Weiterer Gegenstand der vorliegenden Erfindung gemäß einem zweiten Aspekt der vorliegenden Erfindung ist die Verwendung eines Systems gemäß der Erfindung nach dem dies betreffenden Anspruch.

Weiterer Gegenstand der vorliegenden Erfindung gemäß einem dritten Aspekt der vorliegenden Erfindung ist ein Dachaufbau umfassend das System gemäß der Erfindung nach dem dies betreffenden Anspruch.

Es versteht sich von selbst, dass Besonderheiten, Merkmale, Ausgestaltungen und Ausführungsformen sowie Vorteile oder dergleichen, welche nachfolgend - zu Zwecken der Vermeidung von unnötigen Wiederholungen - nur zu einem Erfindungsaspekt ausgeführt werden, selbstverständlich in Bezug auf die übrigen Erfindungsaspekte entsprechend gelten, ohne dass es einer ausdrücklichen Erwähnung bedarf.

Zudem gilt, dass bei allen nachstehend genannten relativen bzw. prozentualen, insbesondere gewichtsbezogenen Mengenangaben zu beachten ist, dass diese im Rahmen der vorliegenden Erfindung vom Fachmann derart auszuwählen sind, dass in der Summe der Inhaltsstoffe, Zusatz- bzw. Hilfsstoffe oder dergleichen stets 100 Prozent bzw. 100 Gew.-% resultieren. Dies versteht sich für den Fachmann aber von selbst.

Zudem gilt auch, dass alle im Folgenden genannten Parameterangaben oder dergleichen grundsätzlich mit genormten oder explizit angegebenen Bestimmungsverfahren oder aber mit dem Fachmann an sich geläufigen Bestimmungsmethoden bestimmt bzw. ermittelt werden können.

Dies vorausgeschickt, wird nachfolgend der Gegenstand der vorliegenden Erfindung näher erläutert.

Gegenstand der vorliegenden Erfindung - gemäß einem **ersten** Aspekt der vorliegenden Erfindung - ist ein System zur Abdichtung und/oder Dämmung, insbesondere System für eine Dachdämmung, insbesondere Zwischensparrendämmung und/oder Aufsparrendämmung, umfassend
wenigstens zwei Dämmplatten, jeweils aufweisend an wenigstens einer Randseite wenigstens ein Verbindungsmittel, und
wenigstens ein Zwischenelement zur Anordnung zwischen zwei einander zugewandten, die jeweiligen Verbindungsmittel aufweisenden Randseiten der Dämmplatten,
wobei das Zwischenelement wenigstens zwei an gegenüberliegenden Randseiten angeordnete Kopplungsmittel zur jeweiligen formschlüssigen Verbindung mit den jeweiligen randseitigen Verbindungsmitteln der Dämmplatten aufweist, wobei das Kopplungsmittel jeweils komplementär zu dem jeweils daran anzuordnenden Verbindungsmittel der Dämmplatten ausgebildet ist.

Das erfindungsgemäße System gestattet vorteilhaft eine stabilere Anordnung von Dämmplatten in einem Dämmsystem, indem das Zwischenelement formschlüssig zwischen die Dämmplatten angeordnet wird und so vorteilhaft eine Strukturverstärkung des Dämmsystems realisiert.

Das erfindungsgemäße System ist dabei vorzugsweise zur Verwendung in Steildächern vorgesehen.

Bevorzugt handelt es sich bei dem erfindungsgemäßen System um ein System für eine Aufsparrendämmung. In diesem Fall ermöglicht das Zwischenelement vorteilhaft eine Entlastung der Konterlattung, die herkömmlicherweise über der Dämmung angeordnet wird. Die Entlastung wird erreicht, indem das Zwischenelement in der Dämmmaterialebene angeordnet und insbesondere an den Dachsparren fixiert wird. So können Schubkräfte bspw. aus dem Dämmmaterial sowie einer gegebenenfalls auf dem Dämmmaterial angeordneten Folie bzw. Unterspannbahn aufgenommen und besser verteilt in die Dachsparren abgeleitet werden. Darüber hinaus gestattet das Zwischenelement vorteilhaft eine sicherere Ausgestaltung der Dämmschicht, insbesondere wenn dieses lastentragfähig bzw. begehbar ausgebildet ist.

Weiter ist es vorteilhaft möglich, die in der Regel auf der Dämmung angeordnete Unterspannbahn bzw. -folie an das Zwischenelement anzuordnen, so dass die Fixierung der Unterspannbahn nicht mehr aufwändig durch die Konterlattung zu erfolgen braucht. So können Verlegefehler bzgl. der Unterspannbahn minimiert und kann eine insgesamt effizientere Installation der Unterspannbahn realisiert werden. Die Unterdachbahn kann somit vorteihafterweise direkt mittels Nageln oder Tackern an das Zwischenelement befestigt werden.

Unter einer Randseite ist erfindungsgemäß eine solche Seite einer Dämmplatte zu verstehen, die an die vergleichsweise sehr ausgedehnt, eben und im Wesentlichen flächig ausgebildeten Seiten, insbesondere die Ober- und Unterseite, der Dämmplatte anliegen. Eine herkömmlich geformte Dämmplatte in Form eines Quaders weist demnach vier Randseiten auf, die jeweils an die flächenmäßig deutlich ausgedehntere Ober- und Unterseite der Dämmplatte anliegen.

Erfindungsgemäße hat es sich nun bewährt, wenn die Dämmplatten jeweils an wenigstens zwei Randseiten, insbesondere an wenigstens zwei sich gegenüberliegenden Randseiten, Verbindungsmittel aufweisen.

Erfindungsgemäß bevorzugt sind also solche Dämmplatten, die ein effizientes Anordnen des Zwischenelements an mehreren Seiten der Dämmplatten, insbesondere an gegenüberliegenden Seiten der Dämmplatten, ermöglichen. Dies vereinfacht das Verlegen bzw. Installieren des erfindungsgemäßen Systems.

Vorteilhaft ist es weiter so, dass die an gegenüberliegenden Randseiten angeordneten Verbindungsmittel einer Dämmplatte insbesondere zumindest im Wesentlichen baugleich oder voneinander unterschiedlich, insbesondere zueinander komplementär, ausgebildet sind.

Besonders bevorzugt weisen die Dämmplatten an gegenüberliegenden Randseiten jeweils komplementär zueinander ausgebildete Verbindungsmittel auf, insbesondere zur formschlüssigen Verbindung der Dämmplatten untereinander und/oder zur formschlüssigen Verbindung mit den Kopplungsmitteln des Zwischenelements. Auf diese Weise gestattet das erfindungsgemäße System eine einfach Installation und flexible Anordnung von Dämmplatten und Zwischenelement. Insbesondere wenn das Zwischenelement zwischen den Dämmplatten angeordnet ist, kann dabei eine sichere sowie lastentragoptimierte Ausgestaltung einer Dämmung bzw. eines Dachaufbaus insgesamt realisiert werden.

Insbesondere ist erfindungsgemäß angedacht, dass einander zugewandte, komplementär zueinander ausgebildete Verbindungsmittel von benachbarten Dämmplatten miteinander lösbar und/oder zerstörungsfrei verbunden sind/werden können. Das erfindungsgemäße System kann damit unkompliziert aufgebaut sowie reversibel und flexibel angeordnet werden.

Im Rahmen einer bevorzugte Ausführung der vorliegenden Erfindung ist daher vorgesehen, dass die an gegenüberliegenden Randseiten angeordneten Verbindungsmittel einer Dämmplatte zueinander komplementär ausgebildet sind.

Erfindungsgemäß hat es sich bewährt, wenn die randseitigen Verbindungsmittel der Dämmplatten sich bereichsweise, insbesondere abschnittsweise, oder insbesondere zumindest im Wesentlichen vollständig, insbesondere vollständig und/oder durchgängig, entlang der Randseite der Dämmplatte erstrecken. Dies gestattet eine stabile Ausführung der Verbindungsmittel für eine belastbarere Verbindung mit weiteren Dämmplatten oder dem Zwischenelement.

Gute Ergebnisse werden auch erhalten, wenn die randseitigen Kopplungsmittel des Zwischenelements sich bereichsweise, insbesondere abschnittsweise, oder insbesondere zumindest im Wesentlichen vollständig, insbesondere vollständig und/oder durchgängig, über die jeweilige Randseite des Zwischenelementes erstrecken. Durch diese Maßnahme wird vorteilhaft ein stabilerer Verbund mit den Dämmplatten des erfindungsgemäßen Systems erreicht.

Weiter ist vorzugsweise vorgesehen, dass die Länge wenigstens einer Randseite des Zwischenelementes zumindest im Wesentlichen der Länge wenigstens einer Randseite der Dämmplatte, insbesondere der ein Verbindungsmittel aufweisenden Randseite der Dämmplatte, entspricht. Die Randseite des Zwischenelements und somit insbesondere auch das Zwischenelement als solches erstrecken sich vorzugsweise also insbesondere zumindest im Wesentlichen über die ein Verbindungsmittel aufweisende Randseite der Dämmplatte. Mit anderen Worte weist das Zwischenelement vorzugsweise zumindest eine Länge auf, die der Länge der ein Verbindungsmittel aufweisenden Randseite der Dämmplatte entspricht.

In einer bevorzugten Ausführung der Erfindung weist das Zwischenelement eine Länge auf, die größer ist als die Länge der ein Verbindungsmittel aufweisenden Randseite der Dämmplatte. Beispielsweise kann sich das Zwischenelement über die Länge zweier ein Verbindungsmittel aufweisenden Randseiten von zwei nebeneinander angeordneten Dämmplatten erstrecken, d.h. das Zwischenelement ist also vorzugsweise doppelt so lang wie die ein Verbindungsmittel aufweisende Randseite der Dämmplatte breit ist. Denkbar sind darüber hinaus auch noch längere Ausführungen des Zwischenelements, bspw. so, dass dieses drei, vier oder fünf nebeneinander angeordnete Dämmplatten erfasst. In einer besonderen Ausführung der vorliegenden Erfindung kann das Zwischenelement eine Länge aufweisen, die im Wesentlichen der Breite einer abzudeckenden bzw. abzudichtenden Dachfläche entspricht.

Vorteilhaft für all diese bevorzugten Ausführungen ist, dass anhand des so ausgebildeten Zwischenelements eine sichere sowie durchgehende Anordnung an die Dämmplattenrandseite gegeben ist, sodass eine durchgehende Ableitung von Schubkräften gewährleistet sowie eine gleichmäßige Auflage- bzw. Anliegefläche der Dammplatte(n) and das Zwischenelement gegeben ist. Weiter vorteilhaft wird die Bewegung von Personen auf der Dachkonstruktion erleichtert und die Arbeitssicherheit in diesem Zusammenhang erhöht. Insbesondere stellt das Zwischenelement also eine begehbare bzw. lastentragfähige Struktur in dem erfindungsgemäßen System sowie auch einem Dachaufbau dar und kann insoweit auch als zusätzliche Durchsturz- bzw. Durchtrittsicherung aufgefasst werden.

Im Rahmen der Erfindung werden gute Ergebnisse erhalten, wenn wenigstens ein Verbindungsmittel und/oder Kopplungsmittel eine Feder, insbesondere Spundung, Nut, Zapfen, Zapfenloch, Blattstoß und/oder Stoßfuge, insbesondere Feder oder Nut, aufweist.

Erfindungsgemäß ist also vorzugsweise vorgesehen, dass das Verbindungsmittel einer Dämmplatte mit dem daran angeordneten komplementären Kopplungsmittel und/oder dem daran angeordneten komplementären Verbindungsmittel einer benachbarten Dämmplatte, bevorzugt im verlegten Zustand, eine zerstörungsfrei lösbare, bevorzugt formschlüssige und/oder reibschlüssige, Kopplungsverbindung, insbesondere eine Nut-Feder-Verbindung, Zapfenverbindung und/oder Stoßverbindung ausbildet.

Im Rahmen der Erfindung werden also vorteilhaft Verbindungsmittel und Kopplungsmittel vorgesehen, die leicht anzuordnende sowie lagestabil ausgebildete formschlüssige Verbindungen liefern. Darüber hinaus wird ein flexibel anapassbares bzw. kombinierbares System bereitgestellt, insbesondere auf Grundlage des flexibel adaptierbaren Zwischenelements.

Bevorzugt ist es so, dass ein erstes Verbindungsmittel einer ersten Randseite einer Dämmplatte als Feder und/oder Zapfen und ein weiteres Verbindungsmittel einer zweiten, der ersten Randseite gegenüberliegenden Randseite derselben Dämmplatte als Nut und/oder Zapfenloch ausgebildet ist. Gleichermaßen ist es bevorzugt, wenn ein erstes Kopplungsmittel einer ersten Randseite des Zwischenelementes als Feder und/oder Zapfen und ein weiteres Kopplungsmittel einer zweiten, der ersten Randseite gegenüberliegenden Randseite des Zwischenelementes als Nut und/oder Zapfenloch ausgebildet ist.

Ganz besonders bevorzugt umfasst das System nach der Erfindung Nut-Feder-Verbindungen. Die Kopplungsmittel des Zwischenelements und Verbindungsmittel der Dämmplatten umfassen also vorzugsweise jeweils Nut und Feder. Insbesondere sind Nut und Feder dabei jeweils an gegenüberliegenden Randseiten angeordnet, sodass stets komplementäre Verbindungs- bzw. Kopplungsmittel einander zugewandt bzw. zugeordnet und formschlüssige Komplementärverbindungen erhalten werden können.

Was nun weiter die Ausgestaltung des Zwischenelements anbelangt, so hat es sich bewährt, wenn das Zwischenelement langgestreckt und/oder leistenförmig, lattenförmig und/oder balkenförmig und/oder in Form einer Leiste, einer Latte und/oder eines Balkens ausgebildet ist.

Weiter ist vorzugsweise vorgesehen, dass das Zwischenelement lastentragfähig, insbesondere begehbar und/oder mit mehr als 40 kg, insbesondere mehr als 50 kg, vorzugsweise mehr als 60 kg belastbar, ausgebildet ist und/oder dass das Zwischenelement steif und/oder starr ausgebildet ist.

Insbesondere weist das Zwischenelement eine höhere Steifigkeit oder Starrheit als die Dämmplatten auf, beispielsweise eine um 30%, insbesondere 50 %, vorzugsweise 70 % höhere Steifigkeit oder Starrheit.

Insgesamt gestattet diese Ausführung des Zwischenelements eine sichere Begehbarkeit des Elements und erleichtert so die Bewegung von Personen auf einem Dachaufbau, wie zuvor bereits ausgeführt.

Gute Ergebnisse werden erhalten, wenn das Zwischenelement ein Material ausgewählt aus der Gruppe von Holz, Holzverbundwerkstoff, Holz-Kunststoff-Verbundstoff, Metall und Kombinationen hiervon, insbesondere Holz, Holzverbundwerkstoff, Holz-Kunststoff-Verbundstoff und Kombinationen hiervon aufweist, insbesondere hieraus besteht.

Holz-Kunststoff-Verbundstoff wird dabei synonym auch als Thermoplastischer Faserstoff (TPF), Holzkunststoff oder WPC-Material (Wood-Plastic-Composites) bezeichnet.

Für die Dämmplatten hat es sich bewährt, wenn die Dämmplatten ausgewählt sind aus der Gruppe von Holzweichfaserplatten, Steinwolleplatten, Glaswolleplatten, Polystyrolplatten, PS-Hartschaumplatten, Polyurethan-Hartschaumplatten, PIR-Platten und Kombinationen hiervon. Besonders bevorzugt sind die Dämmplatten Holzweichfaserplatten.

Im Zusammenspiel mit dem Zwischenelement werden für diese Ausführung der Erfindung geringe Wärmedurchgangskoeffizienten erreicht bzw. eine insgesamt effiziente Wärmedämmung in einem Dachaufbau.

Konstruktiv hat es sich weiter bewährt, wenn die Dämmplatten und das Zwischenelement eine insbesondere zumindest im Wesentlichen plane und/oder durchgehende und/oder stufenfreie Oberfläche bilden und/oder wenn die Dämmplatten und das Zwischenelement insbesondere zumindest im Wesentlichen die gleiche Höhe aufweisen. Im Rahmen der Erfindung wird vorteilhaft also weiterhin eine durchgehende plane Oberfläche für die Dämmschicht eines Dachaufbaus realisiert. Gleichermaßen ist erfindungsgemäß vorzugsweise auch vorgesehen, dass die Dämmplatten und das Zwischenelement eine insbesondere zumindest im Wesentlichen plane und/oder durchgehende und/oder ebene Auflagefläche bilden. Vorteilhaft liegen Zwischenelement und Dämmplatten also gleichermaßen direkt auf einem Dachaufbau auf.

Gemäß einer weiter bevorzugten Ausführung der vorliegenden Erfindung ist vorzugsweise vorgesehen, dass das System des Weiteren zumindest ein Folie zur Abdeckung, insbesondere Abdichtung, der Dämmplatten und/oder zu dämmender Dachbereiche aufweist. Die Folie ist vorzugsweise eine Verbundfolie mit mindestens einer Trägerschicht, zumeist einem Vlies, und mindestens einer Funktionsschicht, welche die Barriereeigenschaften der Folie definiert.

Hierbei hat es sich als vorteilhaft ergeben, wenn die Folie im verlegten Zustand, insbesondere unmittelbar, an das Zwischenelement angeordnet, insbesondere befestigt und/oder fixiert ist, insbesondere wobei die Folie kraftschlüssig, formschlüssig, reibschlüssig und/oder stoffschlüssig mit dem Zwischenelement verbunden ist, insbesondere mit einem oder mehreren Befestigungselementen.

Im Rahmen dieser Ausführung wird vorteilhaft ein System realisiert, das eine effiziente Wärmedämmung mit einem weiter verbesserten Schutz eines Dachaufbaus bzw. insbesondere eines Unterdachs vor eindringender Feuchtigkeit darstellt. Insbesondere ist eine erleichterte Anordnung der Folie zur Abdeckung, insbesondere Abdichtung, der Dämmplatten gegeben, da diese unmittelbar an das Zwischenelement angeordnet und befestig wird. Im Gegensatz zur indirekten Befestigung der Folie über bspw. eine auf der Folie angeordnete Konterlatte erfolgt somit im Rahmen der Erfindung eine unmittelbare und direkt umsetzbare Fixierung der Folie an die Dämmmaterialebene, was ein leichteres Anbringen und Positionieren der Folie gestattet. Somit kann der Arbeitsaufwand beim Verlegen und Befestigen der Folie auf dem Dämmmaterial minimiert und insgesamt ein verbessertes Verlegeergebnis erzielt werden. Insbesondere wird bspw. ein Faltenwurf durch eine unhandliche indirekte Fixierung mittels einer Konterlatte umgangen und vielmehr eine direkt spannbare sowie befestigbare Anordnung der Folie ermöglicht. Damit geht auch eine erhöhte bzw. sicherer gewährleistete Funktionsfähigkeit der Folie als Abdeckung der Dämmplatten einher.

Besonders bevorzugt wird es im Rahmen der vorliegenden Erfindung, wenn die Folie durchsturzsicher ausgebildet ist. Unter durchsturzsicher ist dabei zu verstehen, dass die Folie nach Befestigung an der Dachkonstruktion, insbesondere dem Zwischenelement, gefahrlos betreten werden kann, ohne dass die Gefahr eines Durchtritts oder Durchsturzes in den Sparrenfeldern besteht. Auf diese Weise ist es möglich, dass die Dachfläche wieder vollflächig betreten werden kann, ohne dass die Gefahr eines Unfalls durch einen Durchsturz im Bereich eines Sparrenfeldes oder einer Beschädigung des Dämmmaterials gegeben ist. Die weiteren Dacharbeiten, insbesondere die Anbringung der Konterlattung, werden somit deutlich vereinfacht. Als Parameter für die Evaluierung der Durchsturzsicherheit der Folie haben sich die Reißkraft und die Nagelausreiskraft bewährt.

Es sich im Rahmen der vorliegenden Erfindung als vorteilhaft erwiesen, wenn die spezifische Reißkraft der Folie mindestens 300 N/5 cm in Maschinenrichtung und/oder mindestens 300 N/5 cm in Querrichtung, vorzugsweise 350 N/5 cm in Maschinenrichtung und/oder mindestens 350 N/5 cm in Querrichtung, bevorzugt mindestens 400 N/5 cm in Maschinenrichtung und/oder mindestens 400 N/5 cm in Querrichtung, besonders bevorzugt mindestens 400 N/5 cm in Maschinenrichtung und/oder mindestens 450 N/ 5 cm in Querrichtung. Die spezifische Reißkraft wird dabei gemessen nach EN 12311-1.

Dabei bezeichnet die Maschinenrichtung die Richtung, in der ein Trägermaterial Folie, insbesondere ein Vlies, bei seiner Herstellung in der bzw. durch die Maschine transportiert worden ist, also regelmäßig die Längenrichtung einer Trägermaterialbahn, insbesondere einer Vliesbahn. Die Querrichtung, in der sich das Trägermaterial, insbesondere das Vlies, flächig ausdehnt, bezeichnet die Richtung, die rechtwinklig zu der Maschinenrichtung liegt, also regelmäßig die in der Breite der einer Trägermaterialbahn , insbesondere einer Vliesbahn, liegende Richtung.

Weiterhin ist es vorteilhaft, wenn die spezifische Nagelausreißkraft der Folie mindestens 250 N in Maschinenrichtung und/oder mindestens 250 N in Querrichtung, vorzugsweise mindestens 300 N in Maschinenrichtung und/oder mindestens 300 N in Querrichtung, bevorzugt mindestens 320 N in Maschinenrichtung und/oder mindestens 350 N in Querrichtung, besonders bevorzugt mindestens 350 N in Maschinenrichtung und/oder mindestens 370 N Querrichtung, beträgt.

Die spezifische Nagelausreißkraft ist dabei die maximale Kraft, die beim Zerreißen eines Folienstreifens auftritt, wenn der Folienstreifen bereits eine gegebene Beschädigung, nämlich einen durch die Folie gestoßenen Nagel, aufweist. Gemessen wird die spezifische Nagelausreißkraft nach EN 12310-1.

Erfindungsgemäß hat es sich bewährt, wenn die Folie mit einem oder mehreren Befestigungselementen mit dem Zwischenelement verbunden ist, insbesondere wobei das Befestigungselement als Nagel, Schraube, Klemme, Tackernadel und/oder Klebeelement ausgebildet ist.

Es ist bevorzugt vorgesehen, dass die Folie im verlegten Zustand, bevorzugt unmittelbar, unverbunden an die Dämmplatten angeordnet ist. Hierbei ist die Folie vorzugsweise nur durch das/die Befestigungselement/e mit dem Zwischenelement verbunden. Gleichermaßen bevorzugt ist, dass die Folie derart an das Zwischenelement angeordnet ist, dass die Dämmplatten und/oder abzudeckende, insbesondere abzudichtende, Dachbereiche verbindungsfrei an die Folie anliegen.

Im Rahmen der Erfindung umfasst die Folie vorzugsweise eine oder mehrere Folienbahnen. Bevorzugt weisen die eine oder mehreren Folienbahnen eine größere Flächenausdehnung auf als eine Dämmplatte, insbesondere als zwei oder mehr Dämmplatten. In Längsausdehnung erfasst eine Folienbahn vorzugsweise zwei oder mehr als zwei bzw. insbesondere mehr als drei nebeneinander angeordnete Dämmplatten. In Querausdehnung erfasst eine Folienbahn vorzugsweise eine oder mehr, insbesondere zwei oder mehr, übereinander angeordnete Dämmplatten. Die Anordnung der Dämmplatten bezieht sich dabei auf den verlegten Zustand auf einer Dachfläche. Längs meint hierbei die Anordnung von Dämmplatten in der Breite des Dachaufbaus, während quer die Anordnung von Dämmplatten in der Höhe, d.h. von der Traufe zum First, meint. Besonders bevorzugt ist vorgesehen, dass sich die Folie, insbesondere je Folienbahn, über mehrere Dämmplatten, insbesondere in Längsausdehnung und bevorzugt auch in der Breite bzw. Querausdehnung, durchgängig und/oder ununterbrochen erstreckt. Es hat sich besonders bewährt, wenn die Breite bzw. Querausdehnung der Folie derart gewählt wird, dass mindestens zwei Dämmplatten und vorzugsweise auch Zwischenelemente überdeckt werden können. bevorzugte Ausführung einer Folie im Rahmen der Erfindung sieht etwa folgende Maße vor: eine Länge bzw. Längsausdehnung im Bereich von 160 cm bis 6.000 cm, insbesondere 170 cm bis 5.000 cm cm, vorzugsweise 180 cm bis 4.000 cm. Die Breite bzw. Querausdehnung der Folie liegt üblicherweise im Bereich von 120 cm bis 150 cm, insbesondere 125 cm bis 145 cm, vorzugsweise 135 cm bis 140 cm.

Erfindungsgemäß ist die Folie vorzugsweise nicht mit dem Dämmmaterial verbunden bzw. liegt lediglich auf die Dämmplatten auf. Dies verschafft insbesondere die Möglichkeit, die einzelnen Systembestandteile zu recyclen bzw. getrennt zu montieren sowie zu demontieren. Damit bietet sich auch eine erhöhte Flexibilität während der Montage.

Erfindungsgemäß hat es sich bewährt, wenn die Folie ausgewählt ist aus der Gruppe von Abdeckfolie, Dachfolie, Unterdachfolie und/oder Unterdachbahn, Luftdichtungsbahn, insbesondere eine Unterdachfolie und/oder Unterdachbahn ist.

Unterdachfolien bzw. -bahnen werden dabei synonym auch als Unterdeckbahn oder Unterspannbahn bezeichnet.

Bevorzugt ist es außerdem so, dass die Folie einlagig oder mehrlagig, insbesondere mehrlagig, ausgebildet ist. Bevorzugt ist es ferner, wenn die Folie wasserdicht und/oder wasserdampfdurchlässig, insbesondere wasserdicht und wasserdampfdurchlässig, ausgebildet ist. Weiter ist vorzugsweise vorgesehen, dass die Folie alterungsstabil und/oder wetterfest ausgebildet ist.

Gemäß einer bevorzugten Ausführung ist vorgesehen, dass die Folie insbesondere bereichsweise Klebeabschnitte aufweist, insbesondere im Randbereich der Folie, vorzugsweise als in Längsrichtung und/oder entlang des Randbereichs der Folie verlaufende Längsstreifen. Es ist auch möglich, dass die Folie insbesondere bereichsweise Klebeabschnitte in Querrichtung und/oder als entlang des Randbereichs der Folie verlaufende Querstreifen aufweist.

Mittels der Klebeabschnitte kann die Folie bedarfsweise bspw. mit dem Zwischenelement zusätzlich verklebt werden. Möglich ist auch ein Verkleben mehrerer Folienabschnitte oder -bahnen miteinander. Dies ist insbesondere dann vorteilhaft, wenn die Folie bzw. Folienbahnen die Dachkonstruktion nur abschnittsweise abdecken bzw. abdichten bzw. sich nicht vollflächig über die Dachfläche erstrecken. Es hat sich bewährt, wenn mehrere Folien bzw. Folienbahnen dann einen Überlappungsbereich bilden. Der Überlappungsbereich erstreckt sich vorzugsweise über den Bereich der insbesondere bereichsweisen Klebeabschnitte in Längsrichtung und/oder als entlang des Randbereichs der Folie verlaufende Längsstreifen und/oder in Querrichtung und/oder als entlang des Randbereichs der Folie verlaufende Querstreifen aufweist.

Erfindungsgemäß kann es also bevorzugt vorgesehen sein, dass die Folie eine oder mehrere Folienbahnen umfasst, insbesondere wobei die Folienbahnen bedarfsweise miteinander verbunden sind, insbesondere mittels Klebeabschnitten in den Randbereichen der Folienbahnen, insbesondere wobei im Bereich der Klebeabschnitte ein Überlappungsbereich der Folienbahnen ausgebildet ist. Insbesondere für Überlappungsbereiche für Klebeabschnitte in Querrichtung ist es dabei bevorzugt, wenn diese im Bereich des Zwischenelements ausgebildet sind bzw. liegen. So kann vorteilhaft eine Fixierung der Folienbahnen miteinander mittels Verkleben sowie an das Zwischenelement mittels kraftschlüssigem Verbund realisiert werden. Diese bevorzugte Ausführung der vorliegenden Erfindung gestattet vorteilhaft ein unkompliziertes sowie haltbares abschnittsweise Verlegen der Folie auf dem Dachaufbau.

Weiter kann vorteilhaft eine große abgedeckte Fläche mittels einer Folien(-bahn) realisiert werden, die ununterbrochen bzw. lückenlos auf dem Dämmmaterial angeordnet und an den Zwischenelementen fixiert ist. So wird eine besonders dichte und wettergeschützte Ausführung eines Dachaufbaus möglich.

Vorzugsweise ist es erfindungsgemäß weiter so, dass die Folie derart an das Zwischenelement angeordnet ist, dass die Dämmplatten und/oder abzudeckende, insbesondere abzudichtende, Dachbereiche regensicher und/oder witterungsbeständig und/oder wasserfest abgedeckt, insbesondere abgedichtet, sind.

Außerdem ist es vorzugsweise so, dass das Zwischenelement abzudeckende, insbesondere abzudichtende, Dachbereiche bzw. Dämmplatten begrenzt, insbesondere derart, dass diese Dachbereiche bzw. Dämmplatten positions- und/oder lagefixiert sind. Vorteilhaft wird mit der Erfindung also ein System bereitgestellt, dass den Dämmplatten zusätzlichen Halt verleiht und somit gleichermaßen Schubkräfte aufnimmt und besser verteilt über die Dachsparren ableitet.

Weiter vorzugsweise umfasst das System eine Mehrzahl von Zwischenelementen. In einem Dachaufbau kann bspw. eine Abfolge, die eine erste Dämmplatte, daran angeordnet ein erstes Zwischenelement, daran angeordnet eine zweite sowie eine dritte Dämmplatte, daran angeordnet ein zweites Zwischenelement und daran angeordnet eine vierte Dämmplatte vorsieht usw., realisiert sein. Insbesondere umfasst das erfindungsgemäße System also vorzugsweise einen Aufbau, insbesondere in einer Richtung von der Traufe zum First, mit der Abfolge erstes Zwischenelement, erste Dämmplatte, zweite Dämmplatte, zweites Zwischenelement. Hierauf folgen vorzugsweise zwei weitere Dämmplatten und dann ein weiteres Zwischenelement. Für den Fall, dass das System an die Traufe anliegt, kann das erste Zwischenelement durch eine begrenzende Konstruktion, bspw. eine Traufbohle, ersetzt werden.

Gleichermaßen möglich ist eine Abfolge, die eine erste Dämmplatte, daran angeordnet ein erstes Zwischenelement, daran angeordnet eine zweite Dämmplatte, daran angeordnet ein zweites Zwischenelement, daran angeordnet eine dritte Dämmplatte usw. vorsieht. Insbesondere umfasst das erfindungsgemäße System also vorzugsweise einen Aufbau, insbesondere in einer Richtung von der Traufe zum First, mit der Abfolge erstes Zwischenelement, erste Dämmplatte, zweites Zwischenelement, zweite Dämmplatte.

Erfindungsgemäß ist es weiter bevorzugt, wenn an ein Zwischenelement zwei Dämmplatten anliegen und/oder wenn an eine Dämmplatte zwei Zwischenelemente anliegen. Insbesondere ausgenommen hiervon sind die Endbereiche der Dachfläche hin zum First bzw. der Traufe.

Es zeigt:
- Fig. 1: eine schematische Darstellung einer ersten bevorzugten Ausführungsform des erfindungsgemäßen Systems in der Querschnittsansicht,
- Fig. 2: eine schematische Darstellung einer zweiten bevorzugten Ausführungsform des erfindungsgemäßen Systems in der Querschnittsansicht,
- Fig. 3A: eine schematische Darstellung einer ersten Alternative einer dritten bevorzugten Ausführungsform des erfindungsgemäßen Systems in der Querschnittsansicht,
- Fig. 3B: eine schematische Darstellung einer zweiten Alternative einer dritten bevorzugten Ausführungsform des erfindungsgemäßen Systems in der Querschnittsansicht,
- Fig. 4: eine perspektivische Darstellung einer weiteren bevorzugten Ausführungsform des erfindungsgemäßen Systems,
- Fig. 5A: eine perspektivische Darstellung einer weiteren bevorzugten Ausführungsform des erfindungsgemäßen Systems umfassend zwei Folienbahnen,
- Fig. 5B: eine perspektivische Darstellung einer weiteren bevorzugten Ausführungsform des erfindungsgemäßen Systems umfassend eine Folienbahn,
- Fig. 5C: eine perspektivische Darstellung einer weiteren bevorzugten Ausführungsform des erfindungsgemäßen Systems auf einer Dachkonstruktion, umfassend eine Folienbahn mit angeordneter Konterlattung,

Weiterer Gegenstand der vorliegenden Erfindung - gemäß einem **zweiten** Aspekt der vorliegenden Erfindung - ist die Verwendung eines Zwischenelements für ein System zur Abdichtung und/oder Dämmung, insbesondere System für eine Dachdämmung, insbesondere Zwischensparrendämmung und/oder Aufsparrendämmung, insbesondere wie zuvor beschrieben, zur Anordnung zwischen zwei einander zugewandten, jeweils Verbindungsmittel aufweisenden Randseiten von wenigstens zwei Dämmplatten des Systems,
wobei das Zwischenelement wenigstens zwei an gegenüberliegenden Randseiten angeordnete Kopplungsmittel zur jeweiligen formschlüssigen Verbindung mit den jeweiligen randseitigen Verbindungsmitteln der Dämmplatten aufweist, wobei das Kopplungsmittel jeweils komplementär zu dem jeweils daran anzuordnenden Verbindungsmittel der Dämmplatten ausgebildet ist.

Für weitergehende Einzelheiten zu der Verwendung sowie dem Zwischenelement kann auf die obigen Ausführungen zu dem erfindungsgemäßen System verwiesen werden, welche in Bezug auf die erfindungsgemäße Verwendung entsprechend gelten.

Weiterer Gegenstand der vorliegenden Erfindung - gemäß einem **dritten** Aspekt der vorliegenden Erfindung - ist ein Dachaufbau umfassend ein System zur Abdichtung und/oder Dämmung, insbesondere System für eine Dachdämmung, insbesondere Zwischensparrendämmung und/oder Aufsparrendämmung, wie zuvor beschrieben.

Für weitergehende Einzelheiten zu dem Dachaufbau kann auf die obigen Ausführungen zu dem erfindungsgemäßen System verwiesen werden, welche in Bezug auf den Dachaufbau entsprechend gelten.

Der Gegenstand der vorliegenden Erfindung sowie weitere Merkmale, Vorteile und Anwendungsmöglichkeiten der vorliegenden Erfindung ergeben sich in nicht beschränkender Weise aus der nachfolgenden Beschreibung der Zeichnungen und den Zeichnungen selbst. Dabei bilden alle beschriebenen und/oder bildlich dargestellten Merkmale für sich oder in beliebiger Kombination den Gegenstand der vorliegenden Erfindung, unabhängig von Ihrer Zusammenfassung in den Ansprüchen oder deren Rückbeziehung.

Fig. 1 zeigt ein erfindungsgemäßes System 5 zur Abdichtung und/oder Dämmung, insbesondere System für eine Dachdämmung, insbesondere Zwischensparrendämmung und/oder Aufsparrendämmung. Das System umfasst wenigstens zwei Dämmplatten 1, die jeweils an wenigstens einer Randseite wenigstens ein Verbindungsmittel 3 und wenigstens ein Zwischenelement 2 zur Anordnung zwischen zwei einander zugewandten, die jeweiligen Verbindungsmittel 3 aufweisenden Randseiten der Dämmplatten 1 aufweisen. Das Zwischenelement 2 weist wenigstens zwei an gegenüberliegenden Randseiten angeordnete Kopplungsmittel 4 zur jeweiligen formschlüssigen Verbindung mit den jeweiligen randseitigen Verbindungsmitteln 3 der Dämmplatten 1 auf, wobei das Kopplungsmittel 4 jeweils komplementär zu dem jeweils daran anzuordnenden Verbindungsmittel 3 der Dämmplatten 1 ausgebildet ist.

Fig. 2 zeigt eine bevorzugt Ausführung des Systems 5, bei welchem die Dämmplatten 1 jeweils an wenigstens zwei sich gegenüberliegenden Randseiten Verbindungsmittel 3 aufweisen. Die an gegenüberliegenden Randseiten angeordneten Verbindungsmittel 3 der Dämmplatten 1 können insbesondere zumindest im Wesentlichen baugleich oder voneinander unterschiedlich, insbesondere zueinander komplementär, ausgebildet sein. Es ist damit auch möglich, dass die Kopplungsmittel 4 des Zwischenelements 2 voneinander unterschiedlich sind, wie ebenfalls in Fig. 2 sowie auch in Fig. 1 und 4 gezeigt ist. Bevorzugt liegen baugleiche und noch weiter bevorzugt komplementäre Kopplungsmittel 4 vor (vgl. Fig. 3A und 3B).

Bevorzugt sind die Verbindungsmittel 3 zueinander komplementär ausgebildet, wie in Fig. 3A und 3B gezeigt ist. In diesem Sinne sind auch die Kopplungsmittel 4 vorzugsweise komplementär zueinander ausgebildet, wie bereits angedeutet. Das Verbindungsmittel 3 einer Dämmplatte 1 bildet mit dem daran angeordneten komplementären Kopplungsmittel 4, bevorzugt im verlegten Zustand, ferner eine zerstörungsfrei lösbare, bevorzugt formschlüssige und/oder reibschlüssige, Kopplungsverbindung. Dies ist gleichermaßen auch möglich mit einem an das Verbindungsmittel 3 angeordneten komplementären Verbindungsmittel 3 einer benachbarten Dämmplatte 1. Bevorzugt sind im Rahmen der Erfindung eine Nut-Feder-Verbindung, Zapfenverbindung und/oder Stoßverbindung, wie in den Fig. 1 bis 3B gezeigt ist.

Entsprechend weist wenigstens ein Verbindungsmittel 3 und/oder Kopplungsmittel 4 eine Feder, insbesondere Spundung, Nut, Zapfen, Zapfenloch, Blattstoß und/oder Stoßfuge, insbesondere Feder oder Nut, auf.

Wie in Fig. 3A gezeigt, ist dabei bevorzugt ein erstes Verbindungsmittel 3 einer ersten Randseite einer Dämmplatte 1 insbesondere als Feder und ein weiteres Verbindungsmittel 3 einer zweiten, der ersten Randseite gegenüberliegenden Randseite derselben Dämmplatte 1 als Nut ausgebildet. Weiter bevorzugt ist, wie in Fig. 3B gezeigt, dass auch ein erstes Kopplungsmittel 4 einer ersten Randseite des Zwischenelementes 2 ist als Feder und ein weiteres Kopplungsmittel 4 einer zweiten, der ersten Randseite gegenüberliegenden Randseite des Zwischenelementes 2 ist als Nut ausgebildet. Mittels entsprechender Verbindungsmittel 3 und Kopplungsmittel 4 kann damit eine zerstörungsfrei lösbare, formschlüssige und/oder reibschlüssige, Kopplungsverbindung insgesamt komplementärer Verbindungs- bzw. Kopplungsmittel ausgebildet werden.

Wie in den Fig. 4 und 5A bis 5C angedeutet, erstrecken sich die randseitigen Verbindungsmittel 3 der Dämmplatten 1 vorzugsweise vollständig bzw. durchgängig entlang der Randseite der Dämmplatte 1. Gleichermaßen erstrecken sich die randseitigen Kopplungsmittel 4 des Zwischenelements 2 insbesondere vollständig bzw. durchgängig über die jeweilige Randseite des Zwischenelementes 2. Es ergibt sich entsprechend eine vollständige bzw. durchgängig ausgebildete Kopplungsverbindung zwischen Dämmplatte(n) 1 und Zwischenelement 2. Damit entspricht die Länge wenigstens einer Randseite des Zwischenelementes 2 bevorzugt zumindest im Wesentlichen der Länge wenigstens der ein Verbindungsmittel 3 aufweisenden Randseite der Dämmplatte(n) 1.

Das Zwischenelement 2 ist insbesondere langgestreckt und/oder leistenförmig, lattenförmig und/oder balkenförmig und/oder in Form einer Leiste, einer Latte und/oder eines Balkens ausgebildet. Zudem ist das Zwischenelement 2 vorzugsweise lastentragfähig, insbesondere begehbar und/oder mit mehr als 40 kg, insbesondere mehr als 50 kg, vorzugsweise mehr als 60 kg belastbar, ausgebildet ist und/oder dass das Zwischenelement 2 steif und/oder starr ausgebildet.

Es hat sich bewährt, wenn das Zwischenelement 2 ein Material ausgewählt aus der Gruppe von Holz, Holzverbundwerkstoff, Holz-Kunststoff-Verbundstoff, Metall und Kombinationen hiervon, insbesondere Holz, Holzverbundwerkstoff, Holz-Kunststoff-Verbundstoff und Kombinationen hiervon aufweist, insbesondere hieraus besteht. Bezüglich der Dämmplatten 1 ist vorzugsweise vorgesehen, dass diese ausgewählt sind aus der Gruppe von Holzweichfaserplatten, Steinwolleplatten, Glaswolleplatten, Polystyrolplatten, PS-Hartschaumplatten, Polyurethan-Hartschaumplatten, PIR-Platten und Kombinationen hiervon.

Wie ebenfalls in den Figuren gezeigt, bilden die Dämmplatten 1 und das Zwischenelement 2 vorzugsweise eine insbesondere zumindest im Wesentlichen plane und/oder durchgehende und/oder stufenfreie Oberfläche bzw. weisen die Dämmplatten 1 und das Zwischenelement 2 insbesondere zumindest im Wesentlichen die gleiche Höhe auf. In diesem Sinne ist ebenfalls vorzugsweise vorgesehen, dass die Dämmplatten 1 und das Zwischenelement 2 vorzugsweise eine insbesondere zumindest im Wesentlichen plane und/oder durchgehende und/oder ebene Auflagefläche bilden, insbesondere also unmittelbar bzw. direkt auf einem Dachaufbau aufliegen.

Die Fig. 5A bis 5C zeigen eine weitere bevorzugte Ausführung der vorliegenden Erfindung, wonach das System 5 zusätzlich zumindest ein Folie 6 zur Abdeckung, insbesondere Abdichtung, der Dämmplatten 1 bzw. eines zu dämmenden Dachbereichs aufweist. Die Folie 6 ist im verlegten Zustand, insbesondere unmittelbar, an das Zwischenelement 2 befestigt und/oder fixiert. Die Folie 6 ist, wie in den Figuren gezeigt, bevorzugt kraftschlüssig mit dem Zwischenelement 2 verbunden. Hierzu dienen mehrere Befestigungselementen 8, insbesondere wobei das Befestigungselement 8 als Nagel, Schraube, Klemme, Tackernadel und/oder Klebeelement ausgebildet sein kann.

Es ist bevorzugt also so, dass die Folie 6 im verlegten Zustand, bevorzugt unmittelbar, unverbunden an die Dämmplatten 1 angeordnet ist, insbesondere wobei und/oder während die Folie 6 nur durch Befestigungselemente 8 mit dem Zwischenelement 2 verbunden ist. Weiter ist die Folie 6 bevorzugt derart an das Zwischenelement 2 angeordnet, dass die Dämmplatten 1 und/oder abzudeckende, insbesondere abzudichtende, Dachbereiche verbindungsfrei an die Folie 6 anliegen.

Die Folie 6 ist dabei insbesondere ausgewählt aus der Gruppe von Abdeckfolie, Dachfolie, Unterdachfolie und/oder Unterdachbahn, Luftdichtungsbahn, insbesondere eine Unterdachfolie und/oder Unterdachbahn. Weiter ist die Folie 6 einlagig oder mehrlagig, insbesondere mehrlagig, ausgebildet, und/oder wasserdicht und/oder wasserdampfdurchlässig, insbesondere wasserdicht und wasserdampfdurchlässig, ausgebildet, und/oder alterungsstabil und/oder wetterfest ausgebildet.

Wie in Fig. 5A gezeigt, kann die Folie 6 insbesondere bereichsweise Klebeabschnitte 7 aufweisen, insbesondere im Randbereich der Folie 6. Vorzugsweise sind diese als in Längsrichtung und/oder entlang des Randbereichs der Folie 6 verlaufende Längsstreifen ausgebildet.

Wie die Figuren weiter zeigen, kann die Folie 6 eine oder mehrere Folienbahnen umfassen. Die Folienbahnen sind vorzugsweise mittels Klebeabschnitten 7 in den Randbereichen der Folienbahnen miteinander verbunden, insbesondere in einem sich ergebenden Überlappungsbereich. Zusätzlich können die Folien in dem sich ergebenden Überlappungsbereich mittels Befestigungsmitteln 8 an das Zwischenelement 2 fixiert sein und dementsprechend angeordnet werden.

Gleichzeitig bzw. alternativ hierzu ist bevorzugt, dass sich die Folie 6, insbesondere je Folienbahn, über mehrere Dämmplatten 1, insbesondere in horizontaler Anordnung, durchgängig und/oder ununterbrochen erstreckt. Im Bereich des Zwischenelements erfolgt dann bevorzugt eine Befestigung der Folie an das Zwischenelement 2 zur Lagefixierung und dauerhaften Anordnung der Folie 6.

Insgesamt ist dabei vorzugsweise vorgesehen, dass die Folie 6 derart an das Zwischenelement 2 angeordnet ist, dass die Dämmplatten 1 und/oder abzudeckende, insbesondere abzudichtende, Dachbereiche regensicher und/oder witterungsbeständig und/oder wasserfest abgedeckt, insbesondere abgedichtet, sind.

Fig. 5A zeigt dabei eine bevorzugte Ausbildung des erfindungsgemäßen Systems 5, bei welchem eine erste Bahn der Folie 6 auf einem Zwischenelement 2 endet und an diesem mittels Befestigungsmitteln 8, insbesondere mittels Tackerklammern, befestigt ist. Eine zweite Bahn der Folie 6 ist überlappend auf der ersten Bahn der Folie 6 angeordnet, wobei der Bereich der Überlappung insbesondere zumindest den Bereich einschließt, in welchem sich die Befestigungsmittel 8 befinden. Vorzugsweise befindet sich jedoch auch zumindest das Zwischenelement 2 im Bereich der Überlappung der beiden Bahnen der Folie 6. Die zweite Bahn der Folie 6 ist vorzugsweise mittels Klebeabschnitten 7 mit der ersten Bahn der Folie 6 in den Randbereichen der Folienbahnen verbunden.

Fig. 5B zeigt eine weitere mögliche, wenngleich weniger bevorzugte, Anordnung einer Folie 6 auf einem Zwischenelement 2 und Dämmplatten 1. Die Folie 6 überdeckt hierbei mindestens ein Zwischenelement 2 und zumindest bereichsweise dem Zwischenelement 2 zugeordnete Dämmplatten1. Die Bahn der Folie 6 ist dabei mit einem Mittelteil der Folienbahn mit dem Zwischenelement 2 verbunden. Vorzugsweise ist die Bahn der Folie 6 mittels Befestigungsmitteln 8, insbesondere mittels Tackerklammern, an dem Zwischenelement 2 befestigt.

Fig. 5C zeigt schließlich die in Fig. 5 A dargestellte Ausführungsform des Systems 5 im Bereich eines Sparrens 11. Auf dem System 5 ist oberhalb des Sparrens 11 eine Konterlatte 9 angeordnet, welche mittels einer Schraube 10 an dem Sparren 11 befestigt ist. Die Schraube 10 durchdringt dabei vorzugsweise auch das Zwischenelement 2, damit die Schubkräfte der Dämmplatte 1 besser aufgenommen werden können.

### Bezugszeichenliste:

- 1: Dämmplatte
- 2: Zwischenelement
- 3: Verbindungsmittel
- 4: Kopplungsmittel
- 5: System
- 6: Folie
- 7: Klebeabschnitt
- 8: Befestigungsmittel
- 9: Konterlatte
- 10: Schraube
- 11: Sparren

## Patentansprüche

1. System (5) zur Abdichtung und/oder Dämmung, insbesondere System für eine Dachdämmung, insbesondere Zwischensparrendämmung und/oder Aufsparrendämmung, umfassend
wenigstens zwei Dämmplatten (1), jeweils aufweisend an wenigstens einer Randseite wenigstens ein Verbindungsmittel (3), und
wenigstens ein Zwischenelement (2) zur Anordnung zwischen zwei einander zugewandten, die jeweiligen Verbindungsmittel (3) aufweisenden Randseiten der Dämmplatten (1),
wobei das Zwischenelement (2) wenigstens zwei an gegenüberliegenden Randseiten angeordnete Kopplungsmittel (4) zur jeweiligen formschlüssigen Verbindung mit den jeweiligen randseitigen Verbindungsmitteln (3) der Dämmplatten (1) aufweist, wobei das Kopplungsmittel (4) jeweils komplementär zu dem jeweils daran anzuordnenden Verbindungsmittel (3) der Dämmplatten (1) ausgebildet ist.

2. System (5) nach Anspruch 1, **dadurch gekennzeichnet, dass** die Dämmplatten (1) jeweils an wenigstens zwei Randseiten, insbesondere an wenigstens zwei sich gegenüberliegenden Randseiten, Verbindungsmittel (3) aufweisen.

3. System (5) nach Anspruch 1 oder 2, **dadurch gekennzeichnet, dass** die randseitigen Verbindungsmittel (3) der Dämmplatten (1) sich bereichsweise, insbesondere abschnittsweise, oder insbesondere zumindest im Wesentlichen vollständig, insbesondere vollständig und/oder durchgängig, entlang der Randseite der Dämmplatte (1) erstrecken.

4. System (5) nach einem der vorangehenden Ansprüche, **dadurch gekennzeichnet, dass** die randseitigen Kopplungsmittel (4) des Zwischenelements (2) sich bereichsweise, insbesondere abschnittsweise, oder insbesondere zumindest im Wesentlichen vollständig, insbesondere vollständig und/oder durchgängig, über die jeweilige Randseite des Zwischenelementes (2) erstrecken.

5. System (5) nach einem der vorangehenden Ansprüche, **dadurch gekennzeichnet, dass** wenigstens ein Verbindungsmittel (3) und/oder Kopplungsmittel (4) eine Feder, insbesondere Spundung, Nut, Zapfen, Zapfenloch, Blattstoß und/oder Stoßfuge, insbesondere Feder oder Nut, aufweist.

6. System (5) nach dem vorangehenden Anspruch, **dadurch gekennzeichnet, dass** das Verbindungsmittel (3) einer Dämmplatte (1) mit dem daran angeordneten komplementären Kopplungsmittel (4) und/oder dem daran angeordneten komplementären Verbindungsmittel (3) einer benachbarten Dämmplatte (1), bevorzugt im verlegten Zustand, eine zerstörungsfrei lösbare, bevorzugt formschlüssige und/oder reibschlüssige, Kopplungsverbindung, insbesondere eine Nut-Feder-Verbindung, Zapfenverbindung und/oder Stoßverbindung ausbildet.

7. System (5) nach einem der vorangehenden Ansprüche, **dadurch gekennzeichnet, dass** das Zwischenelement (2) langgestreckt und/oder leistenförmig, lattenförmig und/oder balkenförmig und/oder in Form einer Leiste, einer Latte und/oder eines Balkens ausgebildet ist.

8. System (5) nach einem der vorangehenden Ansprüche, **dadurch gekennzeichnet, dass** das Zwischenelement (2) ein Material ausgewählt aus der Gruppe von Holz, Holzverbundwerkstoff, Holz-Kunststoff-Verbundstoff, Metall und Kombinationen hiervon, insbesondere Holz, Holzverbundwerkstoff, Holz-Kunststoff-Verbundstoff und Kombinationen hiervon aufweist, insbesondere hieraus besteht.

9. System (5) nach einem der vorangehenden Ansprüche, **dadurch gekennzeichnet, dass** die Dämmplatten (1) ausgewählt sind aus der Gruppe von Holzweichfaserplatten, Steinwolleplatten, Glaswolleplatten, Polystyrolplatten, PS-Hartschaumplatten, Polyurethan-Hartschaumplatten, PIR-Platten und Kombinationen hiervon.

10. System (5) nach einem der vorangehenden Ansprüche, **dadurch gekennzeichnet, dass** das System (5) des Weiteren zumindest ein Folie (6) zur Abdeckung, insbesondere Abdichtung, der Dämmplatten (1) und/oder zu dämmender Dachbereiche aufweist.

11. System (5) nach einem der vorangehenden Ansprüche, **dadurch gekennzeichnet, dass** die Folie (6) im verlegten Zustand, insbesondere unmittelbar, an das Zwischenelement (2) angeordnet, insbesondere befestigt und/oder fixiert ist, insbesondere wobei die Folie (6) kraftschlüssig, formschlüssig, reibschlüssig und/oder stoffschlüssig mit dem Zwischenelement (2) verbunden ist, insbesondere mit einem oder mehreren Befestigungselementen (8).

12. System (5) nach einem der vorangehenden Ansprüche, **dadurch gekennzeichnet, dass** die Folie (6) ausgewählt ist aus der Gruppe von Abdeckfolie, Dachfolie, Unterdachfolie und/oder Unterdachbahn, Luftdichtungsbahn, insbesondere eine Unterdachfolie und/oder Unterdachbahn ist.

13. System (5) nach einem der vorangehenden Ansprüche, **dadurch gekennzeichnet, dass** die Folie (6) insbesondere bereichsweise Klebeabschnitte (7) aufweist, insbesondere im Randbereich der Folie (6), vorzugsweise als in Längsrichtung und/oder entlang des Randbereichs der Folie (6) verlaufenden Längsstreifen.

14. Verwendung eines Zwischenelements (2) für ein System (5) zur Abdichtung und/oder Dämmung, insbesondere System für eine Dachdämmung, insbesondere Zwischensparrendämmung und/oder Aufsparrendämmung, insbesondere nach einem der Ansprüche 1 bis 13, zur Anordnung zwischen zwei einander zugewandten, jeweils Verbindungsmittel (3) aufweisenden Randseiten von wenigstens zwei Dämmplatten (1) des Systems,
wobei das Zwischenelement (2) wenigstens zwei an gegenüberliegenden Randseiten angeordnete Kopplungsmittel (4) zur jeweiligen formschlüssigen Verbindung mit den jeweiligen randseitigen Verbindungsmitteln (3) der Dämmplatten (1) aufweist, wobei das Kopplungsmittel (4) jeweils komplementär zu dem jeweils daran anzuordnenden Verbindungsmittel (3) der Dämmplatten (1) ausgebildet ist.

15. Dachaufbau umfassend ein System (5) zur Abdichtung und/oder Dämmung, insbesondere System für eine Dachdämmung, insbesondere Zwischensparrendämmung und/oder Aufsparrendämmung, nach einem der Ansprüche 1 bis 13.
